# EUROPÄISCHE PATENTSCHRIFT

(11) **EP 2 681 441 B1**
(45) Veröffentlichungstag und Bekanntmachung des Hinweises auf die Patenterteilung: **15.03.2017**
(21) Anmeldenummer: 12700461.2
(22) Anmeldetag: 04.01.2012
(51) Int. Cl.: F02M 59/36, F02M 59/46, F02M 63/00

(54) **VENTILEINRICHTUNG ZUM SCHALTEN ODER ZUMESSEN EINES FLUIDS**
VALVE DEVICE FOR CONTROLLING OR METERING A FLUID
SYSTÈME DE SOUPAPE PERMETTANT LA COMMANDE OU LE DOSAGE D'UN FLUIDE

(30) Priorität: 02.03.2011 DE 102011004993
(43) Veröffentlichungstag der Anmeldung: 08.01.2014
(73) Patentinhaber: Robert Bosch GmbH, 70442 Stuttgart (DE)
(72) Erfinder: ROTH, Heiko, 74081 Heilbronn (DE); BRUNNER, Dominik, 70563 Stuttgart (DE)
(86) Internationale Anmeldenummer: PCT/EP2012/050093
(87) Internationale Veröffentlichungsnummer: WO 2012/116850

(56) Entgegenhaltungen:
- EP-A1- 1 471 248
- EP-A2- 1 251 267
- EP-A2- 1 717 446
- DE-A1- 19 934 715
- DE-A1-102008 000 658

## Beschreibung

### Stand der Technik

Die Erfindung betrifft eine Ventileinrichtung nach dem Oberbegriff des Anspruchs 1 sowie ein Mengensteuerventil nach dem nebengeordneten Patentanspruch.

Ventileinrichtungen, beispielsweise Mengensteuerventile eines Kraftstoffsystems einer Brennkraftmaschine, sind vom Markt her bekannt. Häufig weisen solche Ventileinrichtungen einen Ventilkörper auf, der an einem Dichtabschnitt gegen einen gehäuseseitigen Dichtsitz anschlagen und die Ventileinrichtung somit schließen kann. Der Dichtsitz ist beispielsweise flach, zylinderförmig, kugelförmig oder kegelförmig ausgebildet. In geschlossenem Zustand der Ventileinrichtung können in den an die Ventileinrichtung angeschlossenen hydraulischen Leitungen Druckpulsationen auftreten, wodurch im Bereich des Dichtabschnitts bzw. des Dichtsitzes ein Flüssigkeitsdampf ("Dampfblasen") entstehen kann. Bei der Implosion dieser Dampfblasen ergibt sich eine so genannte Kavitationserosion an umliegenden Abschnitten des Gehäuses und/oder des Ventilkörpers.

### Offenbarung der Erfindung

Das der Erfindung zugrunde liegende Problem wird durch eine Ventileinrichtung nach Anspruch 1 sowie ein Mengensteuerventil nach dem nebengeordneten Anspruch gelöst. Vorteilhafte Weiterbildungen sind in Unteransprüchen angegeben. Für die Erfindung wichtige Merkmale finden sich ferner in der nachfolgenden Beschreibung und in den Zeichnungen, wobei die Merkmale sowohl in Alleinstellung als auch in unterschiedlichen Kombinationen für die Erfindung wichtig sein können, ohne dass hierauf nochmals explizit hingewiesen wird.

Die erfindungsgemäße Ventileinrichtung hat den Vorteil, dass die Widerstandsfähigkeit im Bereich eines Dichtsitzes und/oder eines Dichtabschnitts der Ventileinrichtung gegen Kavitationserosion verbessert wird. Dabei bleiben der Durchflussbeiwert bzw. der Druckabfall längs eines Strömungskanals, sowie der Ventilhub, die Ventilschaltzeit und die Dauerfestigkeit der Ventileinrichtung im Wesentlichen unverändert.

Die Erfindung geht von der Überlegung aus, dass eine hohe Widerstandsfähigkeit gegen Kavitationserosion in einem durch einen Dichtabschnitt und einen Dichtsitz gebildeten Dichtbereich einerseits, und ein hoher Durchflussbeiwert der Ventileinrichtung andererseits, gegensätzliche Anforderungen sein können. Zwar ist es möglich, mittels dem Dichtbereich stromaufwärts unmittelbar vorgelagerter Fasen oder Rundungen den Durchflussbeiwert der Ventileinrichtung - bei unverändertem Ventilhub - zu erhöhen. Doch ergibt sich dadurch bei geschlossener Ventileinrichtung ein im Querschnitt keilartiger Spalt zwischen dem Dichtabschnitt und dem Dichtsitz. Die aufgrund von Kavitationseffekten gebildeten Blasen des Fluids - abhängig von dem jeweiligen Druck - werden in diesem Spalt zuletzt und somit vergleichsweise schnell zerfallen, wodurch es zu einer Erosion des Dichtabschnitts und/oder des Dichtsitzes kommen kann.

Erfindungsgemäß weist die Ventileinrichtung in einem Strömungskanal unmittelbar stromaufwärts von dem Dichtbereich bei geschlossener Ventileinrichtung einen Zerfallraum auf. Dabei wird eine Begrenzungswand des Zerfallraums von einer Prallwand gebildet, welche an den Dichtbereich angrenzt, wobei die Prallwand wenigstens bereichsweise gegenüber der zum Dichtbereich Normalen mit einem Winkel von maximal um 15° in Strömungsrichtung bis maximal um 60° entgegen der Strömungsrichtung gekippt ist. Eine weitere Begrenzungswand des Zerfallraums verläuft beispielsweise in etwa parallel zu dem Dichtbereich, so dass sich stromaufwärts von dem Dichtbereich ein vorgelagerter Absatz ergibt. Bei geöffneter Ventileinrichtung kann die Strömung bereits im Bereich des Zerfallraums in etwa parallel zum Dichtabschnitt bzw. zum Dichtsitz umgelenkt werden, so dass der Dichtbereich nahezu in seinem gesamten Querschnitt durchströmt wird.

Eine Ausgestaltung der Erfindung sieht vor, dass die Prallwand wenigstens bereichsweise gegenüber der zum Dichtbereich Normalen mit einem Winkel von maximal um 5° in Strömungsrichtung bis maximal um 20° entgegen der Strömungsrichtung gekippt ist, stärker bevorzugt, dass die Prallwand wenigstens bereichsweise gegenüber der zum Dichtbereich Normalen mit einem Winkel von maximal um 2° in Strömungsrichtung bis maximal um 10° entgegen der Strömungsrichtung gekippt ist, noch stärker bevorzugt, dass die Prallwand wenigstens bereichsweise in Bezug auf den Dichtbereich rechtwinklig angeordnet ist. Damit werden Bereiche für ein räumliche Ausrichtung der Prallwand beschrieben, bei denen ein besonders günstiges Verhältnis von geringer Kavitationserosion einerseits, und einer hohen Strömungsgeschwindigkeit bzw. geringem Druckabfall längs des Strömungskanals andererseits, erreicht wird. In den genannten Winkelbereichen ist die von der Erfindung beabsichtigte Wirkung also besonders hoch.

Weiterhin sieht die Erfindung vor, dass die Prallwand an einem Gehäuse der Ventileinrichtung ausgebildet ist. Dadurch ist. der Zerfallraum am Gehäuse ausgebildet.

Der Zerfallsraum ist erfindungsgemäß mittels einer stufenartigen Ausnehmung in dem Gehäuse gebildet und von der am Gehäuse ausgebildeten Prallwand begrenzt.

Der Durchflussbeiwert der Ventileinrichtung kann verbessert werden, wenn eine Begrenzungswand des Strömungskanals stromaufwärts von und nahe zu der Prallwand eine Rundung oder eine Fase aufweist. Damit kann die Strömungsgeschwindigkeit im Dichtbereich weiter erhöht werden, ohne dass die Kavitationserosion zunimmt.

Weiterhin ist vorgesehen, dass eine Begrenzungswand des Strömungskanals unmittelbar stromaufwärts von der Rundung einen Winkel gegenüber einer Längsachse des Strömungskanals von maximal +/- 15° Grad aufweist. Dadurch wird eine besonders geeignete Geometrie der Ventileinrichtung beschrieben.

Die Kavitationserosion kann weiter vermindert werden, wenn in einer Begrenzungswand des Strömungskanals stromaufwärts von und nahe zu der Prallwand und/oder in der Prallwand ein Hinterschnitt vorhanden ist. Bei geschlossener Ventileinrichtung kann das hydraulische Ende des stromaufwärts gelegenen Fluidbereichs und somit der Ort des Zerfalls der Kavitationsblasen besonders weit von dem Dichtbereich ferngehalten werden. Je größer und/oder je tiefer der Hinterschnitt angelegt ist, um so geringer ist im Allgemeinen die Kavitationserosion.

Weitere Ausgestaltungen sehen vor, dass der Ventilkörper plattenförmig, zylindrisch, kugelförmig oder kegelförmig ausgebildet ist oder es sich um ein Kegel-Kegel-Ventil handelt. Für diese Geometrien des Ventilkörpers bzw. der Ventileinrichtung kann die Erfindung vorteilhaft verwendet werden.

Die Herstellung der Ventileinrichtung kann vereinfacht und verbilligt werden, wenn das Gehäuse im Bereich der Prallwand mehrteilig ist. Dadurch können die oben beschriebenen vielfältigen Geometrien der Ventileinrichtung stromaufwärts des Dichtbereichs gegebenenfalls durch separate Elemente und damit einfacher hergestellt werden.

Nachfolgend werden beispielhafte Ausführungsformen der Erfindung unter Bezugnahme auf die Zeichnung erläutert. In der Zeichnung zeigen:
- Figur 1: ein vereinfachtes Schema eines Kraftstoffsytems mit einer Kraftstoffpumpe und einer Ventileinrichtung ;
- Figur 2: eine vereinfachte Schnittdarstellung einer ersten Ausführungsform der Ventileinrichtung von Figur 1 in geöffnetem Zustand;
- Figur 3: die Ventileinrichtung von Figur 2 in geschlossenem Zustand;
- Figur 4: eine vereinfachte Schnittdarstellung einer zweiten Ausführungsform der Ventileinrichtung;
- Figur 5: eine vereinfachte Schnittdarstellung einer dritten Ausführungsform der Ventileinrichtung;
- Figur 6: eine vereinfachte Schnittdarstellung einer vierten Ausführungsform der Ventileinrichtung;
- Figur 7: eine vereinfachte Schnittdarstellung einer fünften Ausführungsform der Ventileinrichtung;
- Figur 8: eine vereinfachte Schnittdarstellung einer sechsten Ausführungsform der Ventileinrichtung;
- Figur 9: eine vereinfachte Schnittdarstellung einer siebten Ausführungsform der Ventileinrichtung;
- Figur 10: eine vereinfachte Schnittdarstellung einer achten Ausführungsform der Ventileinrichtung.

Es werden für funktionsäquivalente Elemente und Größen in allen Figuren auch bei unterschiedlichen Ausführungsformen die gleichen Bezugszeichen verwendet.

Figur 1 zeigt ein Kraftstoffsystem 10 einer Brennkraftmaschine in einer stark vereinfachten Darstellung. Aus einem Kraftstofftank 12 wird Kraftstoff über eine Saugleitung 14, mittels einer Vorförderpumpe 16, über eine Niederdruckleitung 18, und über eine von einem Elektromagneten 20 betätigbare Ventileinrichtung 22 - welche vorliegend ein Mengensteuerventil 22 ist - einer (hier nicht weiter erläuterten) Hochdruckpumpe 24 zugeführt. Stromabwärts ist die Hochdruckpumpe 24 über eine Hochdruckleitung 26 an einen Hochdruckspeicher 28 angeschlossen. Sonstige Elemente, wie beispielsweise Auslassventile der Hochdruckpumpe 24, sind in der Figur 1 nicht gezeichnet. Es versteht sich, dass die Ventileinrichtung 22 bzw. das Mengensteuerventil 22 als Baueinheit mit der Hochdruckpumpe 24 ausgebildet sein kann. Beispielsweise kann das Mengensteuerventil 22 ein Einlassventil der Hochdruckpumpe 24 sein. Außerdem kann das Mengensteuerventil 22 auch eine andere Betätigungseinrichtung als den Elektromagneten 20 aufweisen, beispielsweise einen Piezoaktor oder eine hydraulische Betätigung.

Beim Betrieb des Kraftstoffsystems 10 fördert die Vorförderpumpe 16 Kraftstoff vom Kraftstofftank 12 in die Niederdruckleitung 18. Dabei bestimmt das Mengensteuerventil 22 die dem Förderraum der Hochdruckpumpe 24 zugeführte Kraftstoffmenge.

Figur 2 zeigt eine erste Ausführungsform der Ventileinrichtung 22 von Figur 1 in einer vereinfachten Schnittdarstellung. Die in der Zeichnung dargestellten Elemente der Ventileinrichtung 22 sind im Wesentlichen rotationsymmetrisch um eine Längsachse 29 ausgeführt und umfassen ein Gehäuse 30 mit einem Dichtsitz 32, an dem ein Dichtabschnitt 34 eines Ventilkörpers 36 bei geschlossener Ventileinrichtung 22 anliegen kann. In der Figur 2 ist die Ventileinrichtung 22 jedoch geöffnet, das heißt, der Ventilkörper 36 ist von dem Dichtsitz 32 axial abgehoben. In der Ventileinrichtung 22 ist ein Strömungskanal 38 ausgebildet, durch den in der gezeigten Offenstellung Fluid - vorliegend Kraftstoff - entlang von Pfeilen 40 strömt.

Der Dichtsitz 32 und der Dichtabschnitt 34 sind flächig und parallel zueinander ausgeführt und bilden gemeinsam einen Dichtbereich 42. Stromaufwärts von dem Dichtbereich 42 ist mittels einer stufenartigen Ausnehmung in dem Gehäuse 30 ein Zerfallraum 44 gebildet, der von einer sich vom Dichtbereich 42 bzw. dessen Ebene rechtwinklig erstreckenden Prallwand 46 begrenzt wird. Zwei gestrichelte Linien 48 entlang des Strömungskanals 38 umgrenzen einen Querschnitt des Strömungskanals 38 mit besonders hoher Strömungsgeschwindigkeit. Der Abstand der beiden gestrichelten Linien 48 ist stromabwärts des Dichtbereichs 42 durch ein Maß 50 charakterisiert.

Man erkennt, dass entsprechend den Pfeilen 40 der Kraftstoff in der Zeichnung der Figur 2 im Wesentlichen von links nach rechts strömt, wobei die Strömung zuerst in etwa horizontal verläuft und danach vor dem Ventilkörper 36 radial nach außen umgelenkt wird. Die Umlenkung der Strömung erfolgt stromabwärts einer Kante 52 vergleichsweise frühzeitig und verlustarm mittels der hydraulischen Wirkung des Zerfallraums 44. Das Maß 50 ist nur wenig kleiner als der axiale Abstand zwischen dem Dichtsitz 32 und dem Dichtabschnitt 34, so dass der Kraftstoff vergleichsweise schnell durch den Dichtbereich 42 strömen kann und der Durchflussbeiwert der Ventileinrichtung 22 entsprechend gut ist.

Figur 3 zeigt die Ventileinrichtung 22 von Figur 2 in geschlossenem Zustand. Der Ventilkörper 36 liegt mit dem Dichtabschnitt 34 an dem Dichtsitz 32 an, so dass ein Durchströmen von Fluid im Wesentlichen nicht stattfindet. In einem Endbereich des Strömungskanals 38 in der Zeichnung links von dem Ventilkörper 36 ist ein Bereich mit Dampfblasen 54 dargestellt, welche sich aufgrund von Kavitationseffekten als Folge von Druckpulsationen gebildet haben. Die Dampfblasen 54 liegen mit einer vergleichsweise großen Fläche an dem Ventilkörper 36 an oder sind diesem zumindest eng benachbart.

Beim Implodieren der Dampfblasen 54 verteilt sich die dabei entstehende Beanspruchung auf eine relativ große Fläche des Ventilkörpers 36 beziehungsweise der Prallwand 46, wodurch die Kavitationserosion deutlich reduziert wird. Insbesondere weist die Ventileinrichtung 22 in einer Umgebung der Dampfblase 54 keine sich verengenden (keilartigen) Raumabschnitte auf, welche gegebenenfalls besonders anfällig für Kavitationserosion sind.

Figur 4 zeigt eine weitere Ausführungsform der Ventileinrichtung 22, wobei der Zerfallraum 44 durch einen Hinterschnitt 56 erweitert ist. Auf diese Weise kann bzw. können die implodierende(n) Dampfblase(n) 54 noch weiter vom Dichtbereich 42 ferngehalten und somit die Gefahr der Kavitationserosion am Dichtsitz 32 und am Dichtabschnitt 34 noch weiter vermindert werden.

Figur 5 zeigt eine weitere Ausführungsform der Ventileinrichtung 22, wobei die Prallwand 46 gegenüber einer zum Dichtbereich 42 bzw. dessen Ebene Normalen 58 um einen Winkel W1 von 15° in Strömungsrichtung gekippt ist. Dadurch ergeben sich zusätzliche Möglichkeiten, um die Strömung des Fluids zu lenken und die Gefahr von Kavitationserosion zu vermindern. Der Winkel W1 kann auch weniger als 15° betragen, wodurch die Ventileinrichtung 22 noch widerstandsfähiger gegen Kavitationserosion sein kann. Dies ist in der Figur 5 jedoch nicht gezeigt.
Figur 6 zeigt eine weitere Ausführungsform der Ventileinrichtung 22, wobei die Prallwand 46 gegenüber der zum Dichtbereich 42 Normalen 58 um einen Winkel W2 von 15° entgegen der Strömungsrichtung gekippt ist. Dadurch kann die Gefahr von Kavitationserosion noch weiter vermindert werden. Der Winkel W2 kann auch bis zu 60° betragen. Dies ist in der Figur 6 jedoch nicht gezeigt.

Figur 7 zeigt eine weitere Ausführungsform der Ventileinrichtung 22, wobei eine Begrenzungswand des Strömungskanals 38 stromaufwärts von und nahe zu der Prallwand 46 an Stelle der Kante 52 eine Rundung 60 mit einem Radius R1 aufweist.

Die Prallwand 46 kann auch gegenüber der zum Dichtbereich 42 Normalen 58 maximal um 15° in Strömungsrichtung oder alternativ maximal um 60° entgegen der Strömungsrichtung gekippt sein. Beide Alternativen sind in der Figur 7 durch Hilfslinien angedeutet. Eine Begrenzungswand 61 unmittelbar stromaufwärts der Rundung 60 kann in Bezug auf die Längsachse 29 um einen Winkel W3 von +/- 15° gekippt sein.

Figur 8 zeigt eine weitere Ausführungsform der Ventileinrichtung 22, wobei eine Begrenzungswand des Strömungskanals 38 stromaufwärts von und nahe zu der Prallwand 46 an Stelle der Kante 52 eine Fase 62 aufweist. Dabei kann die Prallwand 46 gegenüber dem Dichtbereich ebenfalls um einen Winkel W1 beziehungsweise um einen Winkel W2 gekippt sein (vergleiche die Figuren 5, 6 und 7).

Figur 9 zeigt eine zu der Figur 8 vergleichbare Ausführungsform der Ventileinrichtung 22, wobei das Gehäuse 30 im Bereich der Prallwand 46 mehrteilig ausgeführt ist. Vorliegend ist die Fase 62 an einem Gehäuseelement 64 angeordnet.

Figur 10 zeigt die Ventileinrichtung 22 in einer Ausführung als Kegel-Kegel-Ventil. In einer Umgebung des Dichtbereichs 42 ist diese Ausführungsform jener von Figur 2 bzw. 3 ähnlich. Insbesondere ist die Prallwand 46 in Bezug auf den Dichtabschnitt 34 in etwa rechtwinklig ausgerichtet. In der Figur 10 sind die Ebenen des Dichtsitzes 32 und des Dichtabschnitts 34 sowie die Prallwand 46 im Vergleich zu der Figur 2 bzw. 3 jedoch um einen bestimmten Winkel - vorliegend in etwa um 45° - gegen die Längsachse 29 gekippt. Entsprechend beträgt auch der Winkel an der Kante 52 in etwa 135°.

Die in den Figuren 2 bis 10 dargestellten Ausführungen sind zumindest teilweise miteinander kombinierbar und ermöglichen somit eine Vielzahl von Varianten der Ventileinrichtung 22. Wie dargestellt kann der Ventilkörper 36 plattenförmig oder kegelförmig ausgebildet sein. Alternativ kann der Ventilkörper 36 jedoch auch zylindrisch oder kugelförmig ausgebildet sein, woraus sich nochmals weitere Varianten der Ventileinrichtung 22 ergeben können.

## Patentansprüche

1. Ventileinrichtung (22) zum Schalten oder Zumessen eines Fluids, mit einem Gehäuse (30), einem Strömungskanal (38) und einem in dem Strömungskanal (38) angeordneten Ventilkörper (36), der einen Dichtabschnitt (34) aufweist, der bei geschlossener Ventileinrichtung (22) an einem gehäuseseitigen Dichtsitz (32) anliegt, wobei Dichtabschnitt (34) und Dichtsitz (32) zusammen einen Dichtbereich (42) bilden, **dadurch gekennzeichnet, dass** unmittelbar stromaufwärts von dem Dichtbereich (42) in dem Strömungskanal (38) bei geschlossener Ventileinrichtung (22) ein mittels einer stufenartigen Ausnehmung in dem Gehäuse (30) gebildeter Zerfallraum (44) vorhanden ist, der von einer am Gehäuse (30) ausgebildeten Prallwand (46) begrenzt wird, wobei die Prallwand (46) wenigstens bereichsweise gegenüber der zum Dichtbereich (42) Normalen (58) mit einem Winkel von maximal um 15° in Strömungsrichtung (40) bis maximal um 60° entgegen der Strömungsrichtung (40) gekippt ist.

2. Ventileinrichtung (22) nach Anspruch 1, **dadurch gekennzeichnet, dass** die Prallwand (46) wenigstens bereichsweise gegenüber der zum Dichtbereich (42) Normalen (58) mit einem Winkel von maximal um 5° in Strömungsrichtung (40) bis maximal um 20° entgegen der Strömungsrichtung (40) gekippt ist, stärker bevorzugt, dass die Prallwand (46) wenigstens bereichsweise gegenüber der zum Dichtbereich (42) Normalen (58) mit einem Winkel von maximal um 2° in Strömungsrichtung (40) bis maximal um 10° entgegen der Strömungsrichtung (40) gekippt ist, noch stärker bevorzugt, dass die Prallwand (46) wenigstens bereichsweise in Bezug auf den Dichtbereich (42) rechtwinklig angeordnet ist.

3. Ventileinrichtung (22) nach wenigstens einem der vorhergehenden Ansprüche, **dadurch gekennzeichnet, dass** eine Begrenzungswand des Strömungskanals (38) stromaufwärts von und nahe zu der Prallwand (46) eine Rundung (60) oder eine Fase (62) aufweist.

4. Ventileinrichtung (22) nach Anspruch 3, **dadurch gekennzeichnet, dass** eine Begrenzungswand (61) des Strömungskanals (38) unmittelbar stromaufwärts von der Rundung (60) einen Winkel (W3) gegenüber einer Längsachse (29) des Strömungskanals (38) von maximal +/- 15° Grad aufweist.

5. Ventileinrichtung (22) nach wenigstens einem der vorhergehenden Ansprüche, **dadurch gekennzeichnet, dass** in einer Begrenzungswand des Strömungskanals (38) stromaufwärts von und nahe zu der Prallwand (46) und/oder in der Prallwand (46) ein Hinterschnitt (56, 66) vorhanden ist.

6. Ventileinrichtung (22) nach einem der vorhergehenden Ansprüche, **dadurch gekennzeichnet, dass** der Ventilkörper (36) plattenförmig, zylindrisch, kugelförmig oder kegelförmig ausgebildet ist oder es sich um ein Kegel-Kegel-Ventil handelt.

7. Ventileinrichtung (22) nach einem der vorhergehenden Ansprüche, **dadurch gekennzeichnet, dass** das Gehäuse (30) im Bereich der Prallwand (46) mehrteilig ist.

8. Mengensteuerventil eines Kraftstoffsystems einer Brennkraftmaschine, **dadurch gekennzeichnet, dass** es eine Ventileinrichtung (22) nach wenigstens einem der vorhergehenden Ansprüche umfasst.

## Claims

1. Valve device (22) for controlling or metering a fluid, having a housing (30), a flow channel (38), and a valve body (36) which is arranged in the flow channel (38) and has a sealing section (34) which, when the valve device (22) is closed, bears against a housingside sealing seat (32), the sealing section (34) and sealing seat (32) together forming a sealing region (42), **characterized in that**, when the valve device (22) is closed, there is a decaying space (44), formed by means of a step-like recess in the housing (30), in the flow channel (38) immediately upstream of the sealing region (42), which decaying space (44) is delimited by a deflector wall (46) formed on the housing (30), the deflector wall (46) being tilted at least in regions with respect to the normal (58) to the sealing region (42) at an angle of from at most 15° in the flow direction (40) to at most 60° counter to the flow direction (40).

2. Valve device (22) according to Claim 1, **characterized in that** the deflector wall (46) is tilted at least in regions with respect to the normal (58) to the sealing region (42) at an angle of from at most 5 ° in the flow direction (40) to at least 20° counter to the flow direction (40), more preferably that the deflector wall (46) is tilted at least in regions with respect to the normal (58) to the sealing region (42) at an angle of from at most 2° in the flow direction (40) to at most 10° counter to the flow direction (40), and even more preferably that the deflector wall (46) is arranged at least in regions at a right angle in relation to the sealing region (42).

3. Valve device (22) according to at least one of the preceding claims, **characterized in that** a bounding wall of the flow channel (38) has a rounded portion (60) or a bevel (62) upstream of and close to the deflector wall (46).

4. Valve device (22) according to Claim 3, **characterized in that** a bounding wall (61) of the flow channel (38) immediately upstream of the rounded portion (60) has an angle (W3) with respect to a longitudinal axis (29) of the flow channel (38) of at most ± 15°.

5. Valve device (22) according to at least one of the preceding claims, **characterized in that** there is an undercut (56, 66) in a bounding wall of the flow channel (38) upstream of and close to the deflector wall (46) and/or in the deflector wall (46).

6. Valve device (22) according to one of the preceding claims, **characterized in that** the valve body (36) is of plate-shaped, cylindrical, spherical or conical configuration or that it is a double cone valve.

7. Valve device (22) according to one of the preceding claims, **characterized in that** the housing (30) is in multiple pieces in the region of the deflector wall (46).

8. Quantity control valve of a fuel system of an internal combustion engine, **characterized in that** it comprises a valve device (22) according to at least one of the preceding claims.

## Revendications

1. Système de soupape (22) permettant la commande ou le dosage d'un fluide, avec un boîtier (30), un canal d'écoulement (38) et un corps de soupape (36) disposé dans le canal d'écoulement (38), qui présente une partie d'étanchéité (34) qui, lorsque le système de soupape (22) est fermé, s'applique sur un siège d'étanchéité (32) sur le boîtier, dans lequel la partie d'étanchéité (34) et le siège d'étanchéité (32) forment ensemble une région d'étanchéité (42), **caractérisé en ce qu'**il se trouve immédiatement en amont de la région d'étanchéité (42) dans le canal d'écoulement (38), lorsque le système de soupape (22) est fermé, une chambre de désagrégation (44) formée au moyen d'un évidement étagé dans le boîtier (30), qui est limitée par une paroi d'impact (46) formée sur le boîtier (30), dans lequel la paroi d'impact (46) est inclinée au moins localement par rapport à la normale (58) à la région d'étanchéité (42) d'un angle de maximum 15° dans le sens de l'écoulement (40) à maximum 60° dans le sens opposé au sens de l'écoulement (40).

2. Système de soupape (22) selon la revendication 1, **caractérisé en ce que** la paroi d'impact (46) est inclinée au moins localement par rapport à la normale (58) à la région d'étanchéité (42) d'un angle de maximum 5° dans le sens de l'écoulement (40) à maximum 20° dans le sens opposé au sens de l'écoulement (40), de préférence encore **en ce que** la paroi d'impact (46) est inclinée au moins localement par rapport à la normale (58) à la région d'étanchéité (4.2) d'un angle de maximum 2° dans le sens de l'écoulement (40) à maximum 10° dans le sens opposé au sens de l'écoulement (40), et de préférence encore **en ce que** la paroi d'impact (46) est disposée au moins localement perpendiculairement à la région d'étanchéité (42).

3. Système de soupape (22) selon au moins une des revendications précédentes, **caractérisé en ce qu'**une paroi de limitation du canal d'écoulement (38) présente en amont et à proximité de la paroi d'impact (46) un arrondi (60) ou un chanfrein (62).

4. Système de soupape (22) selon la revendication 3, **caractérisé en ce qu'**une paroi de limitation (61) du canal d'écoulement (38) présente immédiatement en amont de l'arrondi (60) un angle (W3) de maximum ± 15° par rapport à un axe longitudinal (29) du canal d'écoulement (38).

5. Système de soupape (22) selon au moins une des revendications précédentes, **caractérisé en ce qu'**il se trouve dans une paroi de limitation du canal d'écoulement (38) une contre-dépouille (56, 66) en amont et à proximité de la paroi d'impact (46) et/ou dans la paroi d'impact (46).

6. Système de soupape (22) selon l'une quelconque des revendications précédentes, **caractérisé en ce que** le corps de soupape (36) est réalisé en forme de plaque, de cylindre, de sphère ou de cône ou est constitué par une soupape biconique.

7. Système de soupape (22) selon l'une quelconque des revendications précédentes, **caractérisé en ce que** le boîtier (30) est en plusieurs parties dans la région de la paroi d'impact (46).

8. Soupape de commande de débit d'un système de carburant d'un moteur à combustion interne, **caractérisée en ce qu'**elle comprend un système de soupape (22) selon au moins une des revendications précédentes.
